# FASCICULE DE BREVET EUROPEEN

(11) **EP 0 578 597 B1**
(45) Date de publication et mention de la délivrance du brevet: **27.03.1996**
(21) Numéro de dépôt: 93470013.9
(22) Date de dépôt: 22.06.1993
(51) Int. Cl.: H01R 11/28

(54) **Connecteur pour borne de batterie**
Verbinder für Batterieanschluss
Connector for battery terminal

(30) Priorité: 23.06.1992 FR 9207853
(43) Date de publication de la demande: 12.01.1994
(73) Titulaire: SOCOP SA, F-25000 Besançon (FR)
(72) Inventeur: Vejux, Jean-Marie, F-25480 Miserey-Salines (FR)
(74) Mandataire: Poupon, Michel

(56) Documents cités:
- EP-A- 0 374 342
- EP-A- 0 517 639
- DE-A- 3 942 241
- FR-A- 2 601 515

## Description

La présente invention a pour objet un connecteur pour borne de batterie du type permettant de relier chacune des bornes de ladite batterie au circuit d'utilisation et comportant un moyen de blocage et de déblocage rapides dudit connecteur sur la borne correspondante.

Des connecteurs de ce type sont en eux-mêmes connus notamment du document FR-A-2601515 qui décrit un connecteur tel que le préambule de la revendication 1. Ces connecteurs présentent cependant de nombreux inconvénients qui en limitent l'utilisation, essentiellement destinée à l'industrie automobile.

Tout d'abord ils sont généralement conformés de manière telle qu'ils endommagent la borne de la batterie, borne qui est en matériau très malléable.

Par ailleurs, ils présentent généralement une faible surface de contact électrique.

Enfin, ils présentent tous un encombrement important au dessus des bornes, encombrement non compatible avec les exigences et les cahiers des charges des constructeurs automobiles.

L'invention a pour but de remédier à ces inconvénients des dispositifs de connexion de l'art antérieur.

Conformément à l'invention, ce résultat est obtenu avec un connecteur pour borne de batterie du type permettant de relier chacune des bomes de ladite batterie au circuit d'utilisation et comportant un moyen de blocage et de déblocage rapides dudit connecteur sur la borne correspondante. Le connecteur se compose essentiellement d'une cosse comportant deux demi-coquilles aptes à se déplacer radialement de manière élastique pour enserrer la borne sous l'effet d'une clé de fermeture articulée sur ladite cosse caractérisé en ce que les deux demi-coquilles (6,7) comportent chacune extérieurement une rampe (8), chaque rampe (8) étant sollicitée lors du basculement de la clé.

On comprendra mieux l'invention à l'aide de la description faite ci-après d'un mode de mise en oeuvre donné à titre d'exemple non limitatif en référence aux dessins annexés dans lesquels:
- la figure 1 est un vue de dessus d'un connecteur conforme à l'invention, le capot n'étant pas représenté,
- la figure 2 est une coupe selon A-A de la figure 1, avec schématisation des positions ouverte et fermée,
- la figure 3 est une coupe selon B-B de la figure 2,
- les figures 4a et 4b sont des vues en perspective de la cosse,
- les figures 5a et 5b sont des vues en perspective de la clé de fermeture,
- les figures 6a et 6b sont des vues en perspective du capot de connecteur.

Le connecteur comporte essentiellement trois pièces, à savoir :
- la cosse (1) qui assure la liaison électrique proprement dite,
- la clé de fermeture (2) qui permet de bloquer ou de débloquer le connecteur de la borne de batterie,
- un capot (3) qui assure l'isolation de l'ensemble connecteur-borne.

La cosse (1) comporte un embout de sertissage de fil (4) connu en lui-même et un corps (5). Le corps (5) comporte une partie en forme de deux demi-coquilles (6,7) élastiques radialement qui comportent chacune extérieurement une rampe (8).

Les deux demi-coquilles sont destinées à venir enserrer la borne de la batterie et à assurer la liaison électrique. Elles sont rigidifiées par une nervure (17).

Le contact électrique pourra être amélioré par des stries sur les surfaces de contact.

Enfin, le corps comporte un berceau (9) dont la fonction sera explicitée ultérieurement.

Sur la cosse (1) est montée une clé de fermeture, respectivement d'ouverture (2), représentée aux figures 5a et 5b.

La clé comporte un corps (10) et une languette de manoeuvre (11).

La clé est montée articulée sur la cosse (1) au moyen d'un axe (12) qui vient se positionner dans le berceau (9) précité et est maintenu par rabat d'un verrou (18). Aprés montage, la cosse et sa clé sont inséparables.

Le corps de la clé (10) comporte un cadre (13) dont les deux bords longitudinaux (14,15) viennent solliciter les rampes (8) lors du basculement de la clé. On comprendra que ce mouvement amène les deux coquilles à se déplacer élastiquement en direction radiale et donc à bloquer la borne dans le connecteur. Le mouvement inverse libère la borne.

Le capot (3) en matière plastique (polypropylène par exemple) assure l'isolation et le repérage visuel de la polarité. Il comporte un orifice (16) qui permet, sans ouvrir le connecteur, le contrôle de la tension batterie par une fiche banane.

Pour la mise en parallèle d'une batterie auxiliaire (sans interruption de la liaison principale) il suffit de faire pivoter l'extrémité du capot (seul) autour d'une charnière (19) pour accéder aux pièces métalliques.

## Revendications

1. Connecteur pour borne de batterie du type permettant de relier chacune des bornes de ladite batterie au circuit d'utilisation et comportant un moyen de blocage et de déblocage rapides dudit connecteur sur la borne correspondante, le connecteur se composant essentiellement d'une cosse (1) comportant deux demi-coquilles (6,7) aptes à se déplacer radialement de manière élastique pour enserrer la borne sous l'effet d'une clé de fermeture (2) articulée sur ladite cosse, caractérisé en ce que les deux demi-coquilles (6,7) comportent chacune extérieurement une rampe (8), chaque rampe (8) étant sollicitée lors du basculement de la clé.

2. Connecteur selon la revendication 1, caractérisé en ce que les demi-coquilles sont rigidifiées par une nervure (17).

3. Connecteur selon l'une quelconque des revendications 1 à 2, caractérisé en ce que les surfaces de contact comportent des stries.

4. Connecteur selon l'une quelconque des revendications 1 à 3, caractérisé en ce que la clé comporte un corps (10) et une languette de manoeuvre (11), ladite clé étant articulée sur la cosse (1) au moyen d'un axe (12) qui se positionne dans un berceau (9) du corps (5) de la cosse dans lequel il est maintenu par rabat d'un verrou (18).

5. Connecteur selon l'une quelconque des revendications 1 à 4, caractérisé en ce que le corps (10) de la clé comporte un cadre (13) dont les deux bords longitudinaux (14,15) sollicitent les rampes (8) lors du basculement de la clé.

6. Connecteur selon l'une quelconque des revendications 1 à 5, caractérisé en ce qu'il comporte un capot d'isolation (3) qui assure également le repérage visuel de la polarité.

7. Connecteur selon la revendication 6, caractérisé en ce que le capot (3) comporte un orifice (16) pour le contrôle de la tension par une fiche banane.

8. Connecteur selon l'une des revendications 6 et 7, caractérisé en ce que l'extrémité du capot peut pivoter autour d'une charnière (19).

## Patentansprüche

1. Verbinder für einen Batterieanschluß zum Verbinden je des der Anschlüsse der genannten Batterie mit dem verbrauchernetz, welcher ein Mittel zum Verriegeln und Entriegeln des genannten Verbinders am entsprechenden Anschluß aufweist, wobei der Verbinder im wesentlichen aus einem Kabelschuh (1) besteht, der zwei Halbschalen (6, 7) aufweist, die sich elastisch in Radialrichtung zu verschieben vermögen, um den Anschluß aufgrund der wirkung eines an dem genannten Kabelschuh angelenkten Schließteils (2) einzuspannen, **dadurch gekennzeichnet**, daß die beiden Halbschalen (6, 7) jeweils außenseitig eine Rampe (8) autweisen, die während des Herunterschwenkens des Schließteils belastet werden.

2. Verbinder nach Anspruch 1, **dadurch gekennzeichnet**, daß die Halbschalen durch eine Rippe (17) versteift sind.

3. Verbinder nach einem der Ansprüche 1 bis 2, **dadurch gekennzeichnet**, daß die Kontaktflächen Rillen aufweisen.

4. Verbinder nach einem der Ansprüche 1 bis 3, **dadurch gekennzeichnet**, daß das Schließteil einen Körper (10) und eine Betätigungslasche (11) aufweist, wobei das genannte Schließteil an dem Kabelschuh (1) mit Hilfe einer Achse (12) angelenkt ist, welche in einem Träger (9) des Gehäuses (5) des Kabelschuhs durch Umklappen eines Riegels (18) gehalten ist.

5. Verbinder nach einem der Ansprüche 1 bis 4, **dadurch gekennzeichnet**, daß der Körper (10) des Schließteils einen Rahmen (13) aufweist, dessen beiden Längsseiten (14, 15) die Rampen (8) während des Herunterschwenkens des Schließteils belasten.

6. Verbinder nach einem der Ansprüche 1 bis 5, **dadurch gekennzeichnet**, daß er eine Isolationskappe (3) aufweist, welche zugleich ein visuelles Erkennen der Polarität ermöglicht.

7. Verbinder nach Anspruch 6, **dadurch gekennzeichnet**, daß die Kappe (3) eine Öffnung (16) hat, um dort mit einem Bananenstecker die Spannung zu kontrollieren.

8. Verbinder nach den Ansprüchen 6 und 7, **dadurch gekennzeichnet**, daß der Rand der Kappe um ein Scharnier (19) verschwenkbar ist.

## Claims

1. Connector for a battery terminal of the type permitting the connection of each of the terminals of said battery to the power circuit and comprising a means for rapidly locking and unlocking said connector on the appropriate terminal, the connector substantially comprising a spade terminal (1) having two half-shells (6, 7) suitable for being displaced radially in a resilient manner to grip the terminal by means of a closure key (2) pivotally mounted on said spade terminal, characterised in that the two half-shells (6, 7) each comprise externally an inclined portion (8), each inclined portion being acted upon when the key is rotated.

2. Connector according to claim 1, characterised in that the half-shells are made rigid by a flange (17).

3. Connector according to any of claims 1 to 2, characterised in that the contact surfaces comprise ridges.

4. Connector according to any of claims 1 to 3, characterised in that the key comprises a body (10) and a manoeuvring tongue (11), said key being pivotally connected on the spade terminal (1) by means of an axis (12) which is positioned in a housing (9) of the body (5) of the spade terminal in which it is held by a bolt flap (18).

5. Connector according to any of claims 1 to 4, characterised in that the body (10) of the key comprises a frame (13), the two longitudinal edges (14, 15) of which act upon the inclined portions (8) when the key is rotated.

6. Connector according to any of claims 1 to 5, characterised in that it comprises an insulation cover (3) which also ensures that the polarity is visually marked.

7. Connector according to claim 6, characterised in that the cover (3) comprises an opening (16) for monitoring the voltage via a plug.

8. Connector according to one of claims 6 and 7, characterised in that the end of the cover can pivot about a hinge (19).
